# EUROPÄISCHE PATENTSCHRIFT

(11) **EP 1 498 552 B1**
(45) Veröffentlichungstag und Bekanntmachung des Hinweises auf die Patenterteilung: **20.06.2012**
(21) Anmeldenummer: 04016507.8
(22) Anmeldetag: 14.07.2004
(51) Int. Cl.: E02D 29/02

(54) **Gitterkorb**
Gabion
Gabion

(30) Priorität: 18.07.2003 DE 20311405 U
(43) Veröffentlichungstag der Anmeldung: 19.01.2005
(73) Patentinhaber: Rothfuss, Thomas, Dipl.-Ing., 71735 Eberdingen (DE)
(72) Erfinder: Thomas Rothfuss, 71735 Eberdingen (DE); Manfred Beckert, 75417 Mühlacker (DE)
(74) Vertreter: Jackisch-Kohl, Anna-Katharina

(56) Entgegenhaltungen:
- EP-A- 1 186 719
- DE-A- 4 105 930
- PATENT ABSTRACTS OF JAPAN Bd. 2002, Nr. 02, 2. April 2002 (2002-04-02) & JP 2001 303533 A (KURODA SHIGERU; SHINWA KENZAI KK), 31. Oktober 2001 (2001-10-31)
- PATENT ABSTRACTS OF JAPAN Bd. 2002, Nr. 08, 5. August 2002 (2002-08-05) & JP 2002 097616 A (YASUDA EIJI), 2. April 2002 (2002-04-02)
- PATENT ABSTRACTS OF JAPAN Bd. 2003, Nr. 11, 5. November 2003 (2003-11-05) & JP 2003 184049 A (SETOUCHI WIRE NETTING INDUSTRY CO LTD), 3. Juli 2003 (2003-07-03)
- PATENT ABSTRACTS OF JAPAN Bd. 2002, Nr. 04, 4. August 2002 (2002-08-04) & JP 2001 348833 A (MAEDA KOSEN CO LTD), 21. Dezember 2001 (2001-12-21)

## Beschreibung

Die Erfindung betrifft einen Gitterkorb nach dem Oberbegriff des Anspruches 1.

Gattungsgemässe Gitterkörbe haben Seitenwände, einen Boden und einen Deckel, die jeweils aus einem Drahtgitter gebildet sind. Die Gitterkörbe werden mit Steinen, Erde und dergleichen gefüllt und beispielsweise beim Landschaftsbau eingesetzt, um mitihnen Böschungen, Wände und dergleichen zu errichten. Sind die Gitterkörbe gefüllt, ist der Transport schwierig. Ein Gitterkorb entsprechend dem Oberbegriff des Anspruch 1 ist aus JP 2001 303 533 A bekannt.

Der Erfindung liegt die Aufgabe zugrunde, den gattungsgemäßen Gitterkorb so auszubilden, daß er auch in gefülltem Zustand einfach und zuverlässig transportiert werden kann.

Diese Aufgabe wird beim gattungsgemäßen Gitterkorb erfindungsgemäß mit den kennzeichnenden Merkmalen des Anspruches 1 gelöst.

Beim erfindungsgemäßen Gitterkorb ist an wenigstens einer Seitenwand die Tragvorrichtung in Form eines Tragbügels befestigt. Der Tragbügel ist auf diese Weise unverlierbar und insbesondere auch unverstellbar mit dem Gitterkorb verbunden, so daß er, selbst wenn er gefüllt ist, mit einer entsprechenden Transporteinrichtung zuverlässig transportiert werden kann. Dadurch wird die Handhabung des Gitterkorbes beim Einsatz wesentlich vereinfacht.

Die Erfindung wird anhand einiger in den Zeichnungen dargestellter Ausführungsbeispiele näher erläutert. Es zeigen
- Fig. 1: in explosiver Darstellung und in Seitenansicht einen erfindungsgemäßen Gitterkorb,
- Fig. 2: in explosiver Darstellung und in Vorderansicht den Gitterkorb gemäß Fig. 1,
- Fig. 3: in explosiver Darstellung und in Draufsicht den Gitterkorb gemäß Fig. 1 ohne Deckelgitter,
- Fig. 4: eine Vorderansicht eines Frontgitters des erfindungsgemäßen Gitterkorbes,
- Fig. 5: eine Seitenansicht des Frontgitters gemäß Fig. 4,
- Fig. 6: eine Draufsicht auf das Frontgitter gemäß Fig. 4,
- Fig. 7: eine Draufsicht auf ein Bodengitter des erfindungsgemäßen Gitterkorbes,
- Fig. 8: eine Seitenansicht des Bodengitters gemäß Fig. 7,
- Fig. 9: eine Vorderansicht des Bodengitters gemäß Fig. 7,
- Fig. 10: in Vorderansicht ein Stirnseitengitter des erfindungsgemäßen Gitterkorbes,
- Fig. 11: eine Draufsicht auf das Stirnseitengitter gemäß Fig. 10,
- Fig. 12: eine Seitenansicht des Stirnseitengitters gemäß Fig. 10,
- Fig. 13: eine Draufsicht auf ein Deckelgitter des erfindungsgemäßen Gitterkorbes,
- Fig. 14: eine Seitenansicht des Deckelgitters gemäß Fig. 13,
- Fig. 15: eine Vorderansicht des Deckelgitters gemäß Fig. 13,
- Fig. 16 bis Fig. 18: in Darstellungen entsprechend den Fig. 13 bis 15 eine zweite Ausführungsform eines Deckelgitters des erfindungsgemäßen Gitterkorbes,
- Fig. 19: in Draufsicht eine zweite Ausführungsform eines Bodengitters für einen erfindungsgemäßen Gitterkorb,
- Fig. 20: eine Seitenansicht des Bodengitters gemäß Fig. 19,
- Fig. 21: eine Vorderansicht des Bodengitters gemäß Fig. 19,
- Fig. 22: in Seitenansicht einen Verschlußhebel für den erfindungsgemäßen Gitterkorb,
- Fig. 23: eine Vorderansicht des Verschlußhebels gemäß Fig. 22,
- Fig. 24: den Verschlußhebel gemäß Fig. 22 beim Schließvorgang,
- Fig. 25: den Verschlußhebel gemäß Fig. 22 in Seitenansicht und in Draufsicht während des Schließvorganges,
- Fig. 26: den Verschlußhebel gemäß Fig. 25 in einem späteren Stadium während des Schließvorganges,
- Fig. 27: in Seitenansicht eine zweite Ausführungsform eines Verschlußhebels für den erfindungsgemäßen Gitterkorb,
- Fig. 28: eine Vorderansicht des Verschlußhebels gemäß Fig. 27,
- Fig. 29: in Seitenansicht einen Transportbalken zum Transport des erfindungsgemäßen Gitterkorbes,
- Fig. 30: in Stirnansicht den Transportbalken gemäß Fig. 29,
- Fig. 31 und Fig. 32: in Darstellungen entsprechend den Fig. 29 und 30 eine zweite Ausführungsform eines Transportbalkens für einen erfindungsgemäßen Gitterkorb,
- Fig. 33: in schematischer Darstellung einen Tragbügel für den erfindungsgemäßen Gitterkorb in geschlossenem Zustand,
- Fig. 34: verschiedene Stadien beim Schließen des Tragbügels gemäß Fig. 33,
- Fig. 35: in vergrößerter Darstellung einen Distanzhalterknoten des erfindungsgemäßen Gitterkorbes,
- Fig. 36: einen Distanzhalterverschluß des Gitterkorbes in Offenstellung,
- Fig. 37: den Distanzhalterverschluß gemäß Fig. 36 in Schließstellung,
- Fig. 38: in explosiver Darstellung drei Distanzhalter im erfindungsgemäßen Gitterkorb,
- Fig. 39: den aus den Distanzhaltern gemäß Fig. 38 im Zentrum des erfindungsgemäßen Gitterkorbes gebildeten Distanzhalterknoten,
- Fig. 40: einen Gitterkorb mit einer zweiten Ausführungsform von Distanzhaltern.

Der Gitterkorb wird zur Errichtung von Böschungen, Mauern, Wänden und dergleichen eingesetzt. Hierzu wird der Gitterkorb beispielsweise mit Steinen gefüllt. Damit der gefüllte Gitterkorb einfach transportiert werden kann, ist er mit einer Tragvorrichtung 1 versehen, mit der der gefüllte Gitterkorb mit entsprechenden, noch zu beschreibenden Einrichtungen getragen werden kann. Es ist dadurch möglich, den Steinkorb bereits ab Werk zu befüllen und ihn im befülltem Zustand an den Einbauort zu transportieren. Dort kann der gefüllte Gitterkorb mit der Tragvorrichtung 1 bequem in die gewünschte Einbaulage gebracht werden.

Der Gitterkorb hat zwei Seitenwandgitter 2, 3 (Fig. 1 und 2), die parallel zueinander liegen und durch Frontgitter 4, 5 miteinander verbunden sind. Die Seitenwandgitter 2, 3 und die Frontgitter 4, 5 sind an ihren benachbarten Rändern fest miteinander verbunden, vorzugsweise verschweißt. Die Seitenwandgitter 2 und 3 sind vorteilhaft gleich ausgebildet. Auch die Frontgitter 4, 5, die parallel zueinander liegen, haben vorteilhaft gleiche Form.

Der Gitterkorb ist mit einem Bodengitter 6 versehen, an dessen Rändern die unteren Ränder der Seitenwandgitter 2, 3 und der Frontgitter 4, 5 befestigt sind.

Der Gitterkorb ist außerdem mit einem Deckelgitter 7 verschlossen. Die oberen Ränder der Seitenwandgitter 2, 3 und der Frontgitter 4, 5 wirken in noch zu beschreibender Weise mit den Rändern des Dekkelgitters 7 zusammen, mit dem der Gitterkorb nach dem Befüllen geschlossen wird.

Anhand der Fig. 4 bis 6 wird das eine Frontgitter 4 näher beschrieben. Das andere Frontgitter 5 ist gleich ausgebildet.

Das Frontgitter 4 hat einander senkrecht kreuzende Gitterdrähte 8 und 9, die an ihren Kreuzungspunkten miteinander verschweißt sind. Die horizontal verlaufenden Gitterdrähte 9 stehen an beiden Enden über die endseitigen vertikalen Gitterdrähte 8 vor. Die überstehenden Enden 10, 11 der Gitterdrähte 9 sind in gleicher Richtung hakenförmig abgebogen. Die Gitterdrähte 9 liegen in gleichen Abständen voneinander.

Die vertikalen Gitterdrähte 8 stehen nach unten über den endseitigen unteren Gitterdraht 9 über. Diese überstehenden Enden 12 der vertikalen Gitterdrähte 8 sind in gleicher Richtung hakenförmig abgebogen.

Die oberen Enden der vertikalen Gitterdrähte 8 sind am oberen endseitigen horizontalen Gitterdraht 9 befestigt. Lediglich einige der vertikalen Gitterdrähte 8, im Ausführungsbeispiel drei Gitterdrähte 8', stehen über den oberen endseitigen Gitterdraht 9 über. Diese verlängerten Gitterdrähte 8' liegen in gleichen Abständen voneinander.

Zur Versteifung ist das Frontgitter 4 mit zusätzlichen horizontalen Gitterdrähten 14 versehen, die im Ausführungsbeispiel beiderseits zweier horizontaler Gitterdrähte 9 mit Abstand vorgesehen sind. Die zusätzlichen Gitterdrähte 14 liegen zu beiden Seiten des zugehörigen Gitterdrahtes 8 jeweils mit gleichem Abstand zu ihm. Im Gegensatz zu den Gitterdrähten 9 stehen die Gitterdrähte 14 nicht über die vertikalen endseitigen Gitterdrähte 8 über. Vielmehr sind die Enden der Gitterdrähte 14 an den endseitigen vertikalen Gitterdrähten 8 befestigt, vorzugsweise angeschweißt. Die versteifenden Gitterdrähte 14 sind ebenso wie die Gitterdrähte 9 vorzugsweise an den Innenseiten der vertikalen Gitterdrähte 8 befestigt.

Anhand der Fig. 10 bis 12 wird das Seitenwandgitter 2 näher erläutert. Das andere Seitenwandgitter 3 ist gleich ausgebildet. Das Seitenwandgitter 2 hat vertikale Gitterdrähte 15 und horizontale Gitterdrähte 16, die wie beim Frontgitter einander rechtwinklig kreuzen. An den Kreuzungspunkten sind die Gitterdrähte 15, 16 miteinander verschweißt. Die vertikalen Gitterdrähte 15 sind mit ihren oberen Enden am oberen endseitigen horizontalen Gitterdraht 16 angeschweißt. Die unteren Enden der vertikalen Gitterdrähte 15 ragen über den unteren endseitigen horizontalen Gitterdraht 16. Die überstehenden Enden 17 der vertikalen Gitterdrähte 15 sind jeweils in die gleiche Richtung hakenförmig gebogen.

Die beiden Enden der horizontalen Gitterdrähte 16 sind an den endseitigen vertikalen Gitterdrähten 15 befestigt und stehen nicht über diese über.

Einige der vertikalen Gitterdrähte 15, im Ausführungsbeispiel drei dieser Gitterdrähte 15', stehen nach oben über den oberen endseitigen horizontalen Gitterdraht 16 über. Diese überstehenden Enden sind wie bei den Frontgittern 4, 5 gerade. Diese überstehenden Gitterdrähte 15' liegen in gleichem Abstand voneinander verteilt über die Breite des Seitenwandgitters 2.

Die endseitigen vertikalen Gitterdrähte 15 ragen nach unten über den endseitigen horizontalen Gitterdraht 16, sind aber im Unterschied zu den übrigen vertikalen Gitterdrähten 15 an diesem Ende nicht hakenförmig abgebogen und kürzer als die überstehenden Enden 17 der übrigen Gitterdrähte 15.

Zur Versteifung des Seitenwandgitters 2 sind zusätzliche horizontale Gitterdrähte 18 vorgesehen, die mit Abstand beiderseits von zwei horizontalen Gitterdrähten 16 vorgesehen sind. Im Ausführungsbeispiel sind zwei der horizontalen Gitterdrähte 16 solche zusätzlichen Gitterdrähte 18 zugeordnet. Wie schon beim Frontgitter 4 ist der Abstand dieser Gitterdrähte 18 zu dem zwischen ihnen liegenden Gitterdraht 16 kleiner als der Abstand zu den benachbarten Gitterdrähten 16. Entsprechend dem Frontgitter 4 sind übernächste Gitterdrähte 16 mit den benachbarten versteifenden Gitterdrähten 18 versehen. Die beiden Enden der Gitterdrähte 18 sind an den endseitigen vertikalen Gitterdrähten 15 befestigt.

Am Seitenwandgitter 2 ist mittig ein Tragbügel 19 befestigt, der Teil der Tragvorrichtung 1 (Fig. 1) ist. Der Tragbügel 19 ist U-förmig ausgebildet und hat parallel zueinander liegende, in Richtung auf das Bodengitter 6 gerichtete Schenkel 20, 21, die über einen teilkreisförmig gebogenen Quersteg 22 ineinander übergehen. Die Schenkel 20, 21 stehen über den oberen endseitigen Gitterdraht 16 vor. Wie Fig. 11 zeigt, reichen die Schenkel 20, 21 bis in Höhe der versteifenden Gitterdrähte 18, die dem oberen Gitterdraht 16 benachbart liegenden Gitterdraht 16' zugeordnet sind. Die Schenkel 20, 21 liegen mit geringem Abstand zu den benachbarten vertikalen Gitterdrähten 15. Am oberen endseitigen Gitterdraht 16, an den benachbarten versteifenden Gitterdrähten 18 sowie an dem zwischen ihnen liegenden Gitterdraht 16' sind die Schenkel 20, 21 des Tragbügels 19 befestigt, vorzugsweise an den Kreuzungspunkten angeschweißt. Wie Fig. 12 zeigt, liegen die Schenkel 20, 21 in der gleichen Ebene wie die vertikalen Gitterdrähte 15. Die Enden 23 der Schenkel 20, 21 sind um 180° gebogen und umgreifen den unteren, dem horizontalen Gitterdraht 16' zugeordneten versteifenden Gitterdraht 18. Die Enden 23 sind so lang, daß sie bis zum oberen Gitterdraht 18 reichen. Die Schenkelenden 23 sind an den beiden Gitterdrähten 18 und den zwischen ihnen liegenden Gitterdraht 16' innenseitig angeschweißt. Die umgebogenen Schenkelenden 23 gewährleisten, daß der Gitterkorb nicht unbeabsichtigt herunterfällt, falls die Schweißverbindungen zwischen den Tragbügeln 19 und den Seitenwandgittern 2, 3 beschädigt werden sollten.

Da die Schenkel 20, 21 des Tragbügels 19 in der gleichen Ebene wie die vertikalen Gitterdrähte 15 liegen, behindern sie die Handhabung des Gitterkorbes nicht. Die horizontalen Gitterdrähte 16, 16', 18 liegen an der Innenseite des Seitenwandgitters 2, 3.

Das Bodengitter 6 (Fig. 7 bis 9) hat in Draufsicht rechteckigen Umriß und wird durch einander senkrecht kreuzende Gitterdrähte 24, 25 gebildet, die an den Knotenpunkten miteinander verschweißt sind. Die längs- und querverlaufenden Gitterdrähte 24, 25 sind mit ihren jeweiligen Enden an den jeweiligen endseitigen Gitterdrähten befestigt, vorzugsweise angeschweißt.

Damit das Bodengitter 6 eine hohe Steifigkeit hat, weist es in halber Breite eine Verformung 26 auf. Sie erstreckt sich über die gesamte Länge des Bodengitters 6. Zur Bildung der Verformung 26 sind die Gitterdrähte 24 in halber Länge U-förmig in Richtung auf das Innere des Gitterkorbes gebogen. Der Verformungsabschnitt 26 weist unter einem geringen Winkel nach unten konvergierende Schenkel 27, 28 auf, die bogenförmig ineinander übergehen. Die Schenkel 27, 28 sind an ihren einander zugewandten Innenseiten mit jeweils einem angeschweißten Gitterdraht 25 verstärkt, wodurch die hohe Steifigkeit des Verformungsabschnittes 26 in einfacher Weise erreicht wird.

Zur Erhöhung der Steifigkeit des Verformungsabschnittes 26 sind im Bereich vor und hinter ihm zusätzliche Gitterdrähte 29 vorgesehen, die parallel zu den Gitterdrähten 25 liegen. Durch diese zusätzlichen Gitterdrähte 29 werden die Abstände zwischen den parallel zueinander liegenden Gitterdrähten 25, 29 verringert.

Das Bodengitter 6 wird mit seinen randseitigen Gitterdrähten 24, 25 in die hakenförmigen unteren Enden 12, 17 der Seitenwand- und der Frontgitter 2 bis 5 eingehängt. Außerdem werden die Seitenwandgitter 2, 3 mit den Frontgittern 4, 5 über die horizontalen Haken 10, 11 der Frontgitter 4, 5 miteinander verbunden.

Auf diese Weise werden die Seitenwandgitter 2, 3, die Frontgitter 4, 5 und das Bodengitter 6 lösbar miteinander verbunden. Mit den Haken 10 bis 12, 17 können diese Gitter einfach miteinander verbunden werden. Die einzelnen Drahtgitter können nach dem Einhängen auch miteinander verschweißt werden.

Das Deckelgitter 7 (Fig. 13 bis 15) wird durch einander senkrecht kreuzende Gitterdrähte 30, 31 gebildet, die an ihren Kreuzungspunkten miteinander verschweißt sind. Einige der Gitterdrähte 30, 31 stehen über die endseitigen Gitterdrähte vor. Im Ausführungsbeispiel sind an zwei einander gegenüberliegenden Seiten des Deckelgitters 7 jeweils drei überstehende Enden 32 der Gitterdrähte 30 vorgesehen. An den beiden anderen Seiten des Deckelgitters 7 stehen zwei Gitterdrähte 31 mit ihren Enden 33 vor. Der Abstand zwischen den überstehenden Enden 33 der Gitterdrähte 31 ist größer als der Abstand zwischen den freien Enden 32 der Gitterdrähte 30. Diese überstehenden Enden 32, 33 werden in noch zu beschreibender Weise als Verschlußelement eingesetzt, mit denen das Deckelgitter 7 am Gitterkorb sicher befestigt wird.

Vorteilhaft sind die Gitter 2 bis 7 gleich ausgebildet, so daß sie aus dem gleichen Gittermaterial hergestellt werden können. Es ist selbstverständlich auch möglich, die Gitter für die unterschiedlichen Seiten des Gitterkorbes aus unterschiedlichen Drahtgittern herzustellen.

Die Fig. 16 bis 18 zeigen eine zweite Ausführungsform des Deckelgitters 7. Im Unterschied zum vorigen Ausführungsbeispiel sind die überstehenden Enden 32, 33 der Gitterdrähte 30, 31 nicht gerade, sondern rechtwinklig nach unten abgebogen. Im übrigen ist das Dekkelgitter 7 gleich ausgebildet wie das vorige Ausführungsbeispiel.

Sofern der Gitterkorb kein großes Fassungsvermögen hat, reicht ein Bodengitter 6 aus, wie es in den Fig. 19 bis 21 dargestellt ist. Es hat im Gegensatz zum Bodengitter gemäß den Fig. 7 bis 9 keinen Verformungsabschnitt. Um eine gewisse Steifigkeit zu erhalten, sind benachbart zum mittleren Gitterdraht 24 mit geringem Abstand Gitterdrähte 34 vorgesehen, die sich parallel zum Gitterdraht 24 erstrecken und deren Enden an den endseitigen Gitterdrähten 25 befestigt sind. Die mittleren Gitterdrähte 24, 34 führen zu einer ausreichenden Stabilität des Bodengitters 6. Die Gitterdrähte 24, 25 kreuzen einander senkrecht und sind an den Kreuzungspunkten sowie an den Enden miteinander verschweißt.

Nachdem der Gitterkorb mit Steinen und dergleichen gefüllt ist, wird das Deckelgitter 7 auf die Seitenwand- und Frontgitter 2 bis 5 aufgesetzt. Das Deckelgitter 7 liegt mit den überstehenden Enden 32, 33 auf den oberen Rändern der Seitenwand- und Frontgitter 2 bis 5 auf. Mit einem Verschlußhebel 35 (Fig. 22 und 23) werden die überstehenden Enden 32, 33 um den oberen endseitigen, den oberen Rand der Seitenwand- und Frontgitter 2 bis 5 bildenden Gitterdraht gebogen.

Der Verschlußhebel 25 hat einen geraden Griff 36, der beim noch zu beschreibenden Biegevorgang einen ausreichend langen Hebel bildet, mit dem hohe Biegekräfte aufgebracht werden können. An einem Ende des Griffes 36 ist ein senkrecht zu ihm liegender Steg 37 mittig befestigt, der Teil eines Biegeelementes 38 ist. Es hat rechtwinklig an den Steg 37 anschließende Schenkel 39, 40, die in rechtwinklig zu ihnen liegende Schenkel 41, 42 übergehen. Wie Fig. 23 zeigt, liegen die Schenkel 39, 31 und 40, 42 mit geringem Abstand beiderseits des Griffes 36. Der Griff 36 schließt im Bereich zwischen den Schenkeln 39, 40 unter einem spitzen Winkel an den Quersteg 37 des Biegelementes 38 an. Vorteilhaft ist das Biegeelement 38 an den Griff 36 angeschweißt. Sowohl der Griff 36 als auch das Biegelement 38 werden vorteilhaft aus einem Rundmaterial hergestellt.

Fig. 24 zeigt das Funktionsprinzip des Verschlußhebels 35. Er wird beispielsweise so an den oberen endseitigen horizontalen Gitterdraht des Seitenwandgitters 2 angesetzt, daß dieser Gitterdraht im Scheitel zwischen den Schenkeln 39, 41 und 40, 42 liegt. Der Quersteg 37 übergreift das überstehende freie Ende 32/33 des Deckelgitters 7. Der im Scheitel 43 des Biegeelementes 38 liegende Gitterdraht des Seitenwandgitters 2 dient als Schwenkachse, um den der Verschlußhebel 35 entgegen dem Uhrzeigersinn geschwenkt wird. Hierbei wird das überstehende Drahtgitterende 32/33 durch den Steg 37 des Biegelementes 38 mitgenommen und plastisch um den oberen endseitigen horizontalen Gitterdraht des Seitenwandgitters 2 gebogen. Auf diese Weise werden nacheinander sämtliche überstehende Enden 32, 33 des Deckelgitters 7 um die entsprechenden oberen horizontalen Gitterdrähte der Seitenwandgitter 2, 3 sowie der Frontgitter 4, 5 plastisch gebogen. Der Abstand benachbarter horizontaler Gitterdrähte der Seitenwand- und der Frontgitter 2 bis 5 ist größer als die um den oberen horizontalen Gitterdraht zu biegenden Teil der überstehenden Enden 32/33. Dadurch ist ein einfacher Biegevorgang gewährleistet. Das Deckelgitter 7 läßt sich auf diese Weise mühelos fest am Gitterkorb befestigen. Aufgrund der Formschlußverbindung ist gewährleistet, daß das Deckelgitter 7 zuverlässig am Gitterkorb gehalten wird.

Das Deckelgitter 7 kann zusätzlich oder alternativ mit den nach oben verlängerten Gitterdrähten 8', 15' der Frontgitter 4, 5 und der Seitenwandgitter 2, 3 befestigt werden. Hierzu werden die überstehenden Enden dieser Gitterdrähte 8', 15' um den randseitigen Gitterdraht des Deckelgitters 7 gebogen.

Die Fig. 25 und 26 zeigen verschiedene Phasen beim beschriebenen Umbiegen der überstehenden Enden 32/33 des Deckelgitters 7. Aufgrund des großen Hebelarmes des Griffes 36 können die zur plastischen Verformung der Enden 32/33 notwendigen Biegekräfte mühelos aufgebracht werden. Als Abstützung für den Biegevorgang dient in der beschriebenen Weise der jeweilige obere horizontale Gitterdraht des jeweiligen Seitenwand- bzw. Frontgitters 2 bis 5. Die Schenkel 39 bis 42 des Biegeelementes 38 lassen sich einfach in den Gitterdraht einhängen. Der.vertikale Abstand zwischen dem Scheitel 43 des Biegelementes 38 und dessen Steg 37 ist etwas größer als die doppelte Drahtstärke der überstehenden Enden 32/33 des Dekkelgitters 7 und des als Biegeachse dienenden oberen horizontalen Gitterdrahtes der Seitenwand- und Frontgitter 2 bis 5.

Die Fig. 27 und 28 zeigen eine zweite Ausführungsform eines Verschlußhebels 35. Er hat ebenfalls den geraden Griff 36, an dessen einem Ende das Biegeelement 38 angeschweißt ist. Es ist gleich ausgebildet wie das Biegeelement der vorigen Ausführungsform. Der Unterschied zu diesem Ausführungsbeispiel besteht lediglich darin, daß der Steg 37 des Biegeelementes 38 an der Stirnseite des Griffes 36 befestigt ist. Dadurch ragt der Griff 36 nicht in den Bereich zwischen die beiden Schenkel 39, 40, sondern liegt vollständig außerhalb der Schenkel.

Im übrigen ist der Verschlußhebel 35 gleich ausgebildet wie die vorige Ausführungsform. Der Verschlußhebel 35 arbeitet außerdem gleich wie das vorige Ausführungsbeispiel.

Die Fig. 29 und 30 zeigen einen Transportbalken 44, mit dem der Gitterkorb transportiert werden kann. Der Transportbalken 44 hat eine rechteckige Platte 45, die in halber Länge an beiden Seiten 46, 47 jeweils einen Tragbügel 48, 49 aufweist. Die beiden Tragbügel sind gleich ausgebildet, jedoch spiegelbildlich an der Platte 45 befestigt. Wie Fig. 29 für den Tragbügel 48 zeigt, hat er zwei parallel zueinander liegende Schenkel 50, 51, die sich vom in der Gebrauchslage unteren Rand 52 der Platte 45 aus bis zum oberen Plattenrand 53 erstrecken. Die Schenkel 50, 51 gehen oberhalb des Plattenrandes 53 in ein Bügelteil 54 über. Es ist, wie Fig. 30 zeigt, gegenüber den an der Plattenseite 47 befestigten Schenkeln 50, 51 geringfügig abgewinkelt.

Wie Fig. 30 zeigt, sind die beiden Bügelteile 54 der Tragbügel 48, 49 in Richtung zueinander so abgewinkelt, daß sie am oberen Ende aneinanderliegen. In die Tragbügel 48, 49 wird ein Haken oder gleichen eines Hebezeuges eingehängt, um den Transportbalken 44 anzuheben und zu transportieren.

An der Seitenfläche 47 der Platte 45 ist ein Auflager 55 vorgesehen, um einen Gitterkorb mit einem Tragbügel aufzunehmen. Das Auflager 45 hat einen Abstützteil 56 mit einer bogenförmigen Auflagefläche 57 für den Tragbügel des Gitterkorbes. Der Abstützteil 56 ist an der Plattenseite 47 befestigt, beispielsweise angeschweißt und steht senkrecht von ihr ab. An der von der Platte 45 abgewandten Stirnseite des Abstützteiles 56 ist ein Sicherungsteil 56 befestigt, das plattenförmig ausgebildet ist und als Sicherung gegen Herabrutschen des Tragbügels von der Auflagefläche 57 dient. Der Sicherungsteil 58 ist als rechteckförmige Platte ausgebildet, die auf der Stirnseite des Abstützteiles 56 befestigt, vorzugsweise angeschweißt wird. Der Sicherungsteil 58 deckt den Abstützteil 56 außerdem nach außen ab.

Das Auflager 55 befindet sich in halber Länge des Transportbalkens 44 zwischen den Schenkeln 50, 51 des Tragbügels 49.

Das Auflager 55 kommt dann zum Einsatz, wenn am zu transportierenden Gitterkorb nur ein einziger Tragbügel vorgesehen ist. Er wird in das Auflager 55 so eingehängt, daß er auf der Auflagefläche 57 aufliegt. Der Tragbügel und die Auflagefläche 57 sind vorteilhaft aufeinander abgestimmt, so daß der Tragbügel flächig auf der Auflagefläche 57 aufliegt.

Damit auch ein Gitterkorb mit zwei Tragbügeln 19 transportiert werden kann, wie er anhand der vorigen Ausführungsformen beschrieben ist, ist der Transportbalken 44 an beiden Enden mit jeweils einem Auflager 59 für die Tragbügel 19 versehen. Die beiden Auflager 59 sind gleich ausgebildet, jedoch spiegelbildlich zueinander angeordnet. Aus diesem Grunde wird im folgenden nur das eine Auflager 59 näher beschrieben. Es hat eine bogenförmig verlaufende Auflagefläche 60 (Fig. 30), die sich senkrecht zur Auflagefläche 57 des Auflagers 55 erstreckt. Die Auflagefläche 60 ragt über beide Seiten 46, 47 der Platte gleich weit vor. Die freien Enden der Auflagefläche 60 sind durch jeweils eine senkrecht an die Plattenseite 46, 47 anschließende Stützplatte 61, 62 an der Platte 45 abgestützt. Die beiden Stützplatten 61, 62 liegen auf gleicher Höhe und sorgen dafür, daß die auf der Auflagefläche 60 aufliegenden Tragbügel 19 zuverlässig abgestützt werden.

Damit die auf den Auflageflächen 60 der beiden Auflager 59 aufliegenden Tragbügel 19 des Gitterkorbes nicht vom Transportbalken 44 abrutschen können, ist die Platte 45 am oberen Plattenrand 53 mit einem über die Auflagefläche 60 überstehenden Vorsprung 63 (Fig. 29) versehen. Die beiden Vorsprünge 63 bilden somit Sicherungsteile, die ein Verrutschen des Gitterkorbes während des Transportes durch den Transportbalken 44 zuverlässig verhindern.

Die beiden Auflager 59 liegen symmetrisch zur Platte 45, so daß der eingehängte Gitterkorb zuverlässig beim Transport durch das Hebezeug am Transportbalken 44 gehalten ist.

Der Transportbalken 44 ist konstruktiv einfach ausgebildet, da er durch einfache und kostengünstig herzustellende Teile gebildet ist.

Die Fig. 31 und 32 zeigen eine weitere Ausführungsform des Transportbalkens 44. Er hat ein zylindrisches Rohr 64, an dem in halber Länge zwei gegeneinander geneigte Tragbügel 65 und 66 befestigt sind. Die Tragbügel 65, 66 liegen mit ihren oberen Enden mit Abstand oberhalb des Rohres 64 aneinander (Fig. 31). Die Tragbügel umgreifen mit ihren Schenkeln 67, 68, 69 das Rohr 64 teilweise und sind mit ihren freien Enden am Mantel des Rohres 64 angeschweißt und erstrecken sich etwa von der halben Dicke des Rohres 64 aus tangential nach oben (Fig. 32).

Die beiden Tragbügel 65, 66 sind so gegeneinander geneigt, daß die beim Anheben des Transportbalkens 44 mittels eines Hebezeuges auftretenden Belastungen sicher aufgenommen werden können.

An beiden Enden des Rohres 64 ist stirnseitig eine Anschlagleiste 70, 71 befestigt. Ihr oberes, über das Rohr 64 ragende Ende 72, 73 ist unter einem spitzen Winkel nach außen abgewinkelt. Diese überstehenden, abgewinkelten Enden 72, 73 bilden Sicherungsteile, die ein Abrutschen des mit den Tragbügeln 19 am Transportbalken 44 eingehängten Gitterkorbes verhindern. Die Anschlagleisten 70, 71 sind an den Stirnseiten des Rohres 64 festgeschweißt.

Die beiden Tragbügel 19 des Gitterkorbes liegen an den Enden des Rohres 64 auf dessen Mantelfläche auf. Die abgewinkelten Enden 72, 73 gewährleisten, daß die Tragbügel 19 nicht vom Rohr 64 rutschen können. In die beiden Tragbügel 65, 66 wird beispielsweise ein Haken eines Hebezeuges eingehängt, mit dem der Transportbalken 44 mit dem eingehängten Gitterkorb angehoben und transportiert wird. Die Tragbügel 19 sind so auf das Rohr 64 abgestimmt, daß sie flächig auf dem Mantel des Rohres 64 aufliegen. Dadurch ist eine sichere Abstützung des Gitterkorbes während des Transportes gewährleistet.

Der Transportbalken 44 besteht aus einfachen, kostengünstig herzustellenden und zu montierenden Teilen. Sie sind im Einsatz robust und wenig störanfällig bei der Handhabung.

Fig. 33 zeigt einen Tragbügel 74 für den Gitterkorb. Der Tragbügel 74 besteht aus Gitterdraht und ist als Trageschlaufe ausgebildet und liegt im Inneren des Gitterkorbes. Die beiden freien Enden des Tragbügels 74 haben jeweils eine Schlaufe 75 und 76, die von unten durch den Gitterkorb hindurch und dann ineinandergesteckt werden können. Beide Schlaufenenden 75, 76 haben einen Schlaufenteil 77 und 78. Er wird durch eine entsprechende Formgebung der freien Enden des Tragbügels 74 gebildet. Das freie Ende 79, 80 liegt jeweils parallel zum übrigen Teil des Tragbügels 74. Um den Tragbügel 74 zu schließen, werden die Enden des Tragbügels 74 so zusammengesteckt, daß durch die Schlaufenteile 77, 78 jeweils der an diese Schlaufenteile anschließende Tragbügelteil 81, 82 mit den freien Enden 79, 80 ragt. Aufgrund dieser Ausbildung kann sich die Schlaufe des Tragbügels 74 nicht selbsttätig öffnen. Bei Belastung zieht sich der so gebildete Knoten sogar zusammen.

Wie Fig. 33 zeigt, liegen in der Schließlage die freien Enden 79, 80 und die Tragbügelteil 81, 82 unmittelbar aufeinander. Die Schlaufenteile 77, 78 liegen hierbei schräg zur Längsrichtung der anschließenden freien Enden 79, 80.

Anhand von Fig. 34 wird das Schließen der beiden Tragbügelteile 81, 82 näher erläutert. In der Ausgangslage werden die Schlaufen 75, 76 so übereinander gelegt (Fig. 34a), daß die freien Enden 79, 80 und die Tragbügelteile 81, 82, in Draufsicht gesehen, unmittelbar nebeneinander liegen. Die Schlaufe 76 wird anschließend gegenüber der Schlaufe 75 so geschwenkt (Fig. 34b), daß der Tragbügelteil 82 durch den Schlaufenteil 77 verläuft. Anschließend wird die Schlaufe 76 in Richtung des in Fig. 34b dargestellten Pfeiles um die Anlagestelle 89 des Tragbügelteiles 82 am Schlaufenteil 77 über die Schlaufe 75 so weit geschwenkt, bis das freie Ende 80 der Schlaufe 76 in Fig. 34b oberhalb des Tragbügelteiles 81 der Schlaufe 75 liegt. Dann kann die Schlaufe 76 an der Schlaufe 75 vorbei in der Zeichenebene nach unten so weit verschwenkt werden, daß sich das freie Ende 80 und der Schlaufenteil 78 im Bereich unterhalb des freien Endes 79 und des Tragbügelteiles 81 der Schlaufe 77 befinden. In dieser Lage kann die Schlaufe 76 unterhalb der Schlaufe 75 so weit zurückgeschwenkt werden, daß sich das freie Ende 80 der Schlaufe 76, in Draufsicht gesehen (Fig. 34c), im Bereich zwischen dem Tragbügelteil 81 und dem freien Ende 79 der Schlaufe 75 befindet. In dieser Stellung liegen die Tragbügelteile 81 und 82 der beiden Schlaufen 75, 76 übereinander. Das freie Ende 80 der Schlaufe 76 liegt im Bereich zwischen dem Tragbügelteil 81 und dem freien Ende 79 der Schlaufe 75. Wird nun auf die beiden Tragbügelteile 81, 82 jeweils ein Zug ausgeübt (Pfeile in Fig. 34d), dann werden die freien Enden 79, 80 der beiden Schlaufen 75, 76 jeweils durch die Schlaufenteile 77, 78 geschoben (Fig. 34e). Da auch die Tragbügelteile 81, 82 durch die Schlaufenteile 77, 78 verlaufen, werden die beiden Schlaufen 75, 76 fest zusammengezogen. Der so gebildete Verschluß kann unter Zugbelastung nicht geöffnet werden. Wird darum der Gitterkorb mit dem Tragbügel 74 angehoben, zieht sich der aus den beiden Schlaufen 75, 76 gebildete Verschluß zusammen, so daß der Gitterkorb mit einem entsprechenden Hebezeug zuverlässig transportiert werden kann.

Der Tragbügel 74 hat bei der in Fig. 33 dargestellten Ausführungsform etwa rechteckförmigen Umriß. Lediglich die Tragbügelteile 81, 82 sind in Richtung zueinander abgewinkelt. Bei einer anderen (nicht dargestellten) Ausführungsform kann der Tragbügel in Ansicht auch dreieckförmig ausgebildet sein. In diesem Falle verlaufen die Tragbügelteile 81, 82 von ihrem Verbindungsteil 90 aus (Fig. 33) divergierend aufwärts. Lediglich die beiden Schlaufen 75, 76 am freien Ende der Tragbügelteile 81, 82 sind so abgewinkelt, daß sie in der Schließlage aufeinanderliegen.

Der Tragbügel 74 erstreckt sich innerhalb des Gitterkorbes und wird durch das Füllgut des Gitterkorbes in seiner Lage gehalten. Da die Schlaufen 75, 76 zunächst nicht miteinander verbunden sind, lassen sich die Tragbügelteile 81, 82 durch das Bodengitter 6 und das Dekkelgitter 7 stecken. Die Schlaufen 75, 76 befinden sich dann oberhalb des Deckelgitters 7, so daß die Schlaufen in der anhand von Fig. 34 beschriebenen Weise einfach zusammengefügt werden können. Mit dem Verbindungsteil 90 liegt der Tragbügel 74 an der Unterseite des Bodengitters 6 an.

Anhand der Fig. 35 bis 39 wird beschrieben, wie die Seitengitter 2, 3, die Frontgitter 4, 5, das Bodengitter 6 und das Deckelgitter 7 innerhalb des Gitterkorbes miteinander verbunden und gesichert werden können. Hierzu sind drei L-förmige Distanzhalter 83 vorgesehen, die jeweils zwei rechtwinklig zueinander liegende Gitterteile des Gitterkorbes miteinander verbinden. In den Fig. 38 und 39 sind diese Gitterteile nur schematisch dargestellt. Mit dem einen Distanzhalter 83 wird beispielsweise das Seitenwandgitter 2 mit dem Bodengitter 6, mit dem zweiten Distanzhalter 83 das Frontgitter 4 mit dem Seitengitter 3 und mit dem dritten Distanzhalter 83 das Deckelgitter 7 und das Frontgitter 5 miteinander verbunden.

Die Distanzhalter 83 sind gleich ausgebildet und an ihren beiden Enden mit jeweils einem Verschlußteil 84 versehen. Wie Fig. 36 zeigt, wird der Verschlußteil 84 durch entsprechend geformte Enden des Distanzhalters 83 gebildet. Sämtliche Verschlußteile 84 sind gleich ausgebildet. Die freien Enden der Distanzhalter 83, die vorteilhaft aus Draht hergestellt sind, sind V-förmig ausgebildet. Das freie Ende 85 des V-förmigen Verschlußteiles 84 ist hakenförmig ausgebildet.

Fig. 36 zeigt den Verschlußteil 84 in Offenstellung. Der Haken 85 ist vom Distanzhalter 83 aus nach außen gerichtet und hat geringen Abstand vom Schenkel 86 des Distanzhalters 83. Der Verschlußteil 84 kann darum in einen der Knotenpunkte des jeweiligen Drahtgitters eingehängt werden. Anschließend wird der Verschlußteil 84 so weit elastisch zurückgebogen, daß der Haken 85 den Schenkel 86 umgreifen kann (Fig. 37). Dadurch wird eine Einhängeöffnung 87 geschlossen, in welcher der jeweilige Knotenpunkt des Drahtgitters liegt. Der Verschlußteil 84 läßt sich einfach schließen, so daß der Distanzhalter 83 problemlos an den Drahtgittern innerhalb des Gitterkorbes befestigt werden kann.

Die Distanzhalter 83 werden mit ihren Verschlußteilen 84 etwa mittig in die entsprechenden Drahtgitter eingehängt. Wie Fig. 35 zeigt, werden die Distanzhalter 83 so im Gitterkorb montiert, daß sie ineinandergreifen. Dadurch wird ein Knotenpunkt 88 (Fig. 35) gebildet, in dem die drei Distanzhalter 83 einander übergreifen. Der Knotenpunkt 88 befindet sich im Zentrum des Gitterkorbes (Fig. 39). Vom Knotenpunkt 88 aus erstrecken sich die jeweiligen Schenkel 86 der Distanzhalter 83 nach außen bis zu den jeweiligen Drahtgittern. Durch die ineinandergreifenden Distanzhalter 83 werden die jeweiligen Drahtgitter des Gitterkorbes gegeneinander abgestützt, wenn der Gitterkorb mit Steinen und dergleichen gefüllt wird. Die Distanzhalter 83 verhindern, daß die Seitenwände des Gitterkorbes in diesem Falle ausbeulen. Die Distanzhalter 83, die jeweils im Winkel von 90° gebogen sind, werden am Knotenpunkt 88 miteinander verhängt. Die Verschlußteile 84 an beiden Enden der Distanzhalter 83 werden an einem Kreuzungspunkt der jeweiligen Drahtgitter in der beschriebenen Weise eingehängt. Da die Haken 85 die Schenkel 86 der Distanzhalter 83 umgreifen, wird zuverlässig ein Aufbiegen des Verschlußteiles 84 verhindert.

Fig. 40 zeigt eine Ausführungsform, bei der lediglich die Seitengitter 2, 3 und die Frontgitter 4, 5 durch Distanzhalter 83 miteinander verbunden sind. Im Unterschied zum vorigen Ausführungsbeispiel sind die Distanzhalter 83 an ihren beiden Enden hakenförmig abgebogen und werden an der gewünschten Stelle in die jeweiligen Gitter eingehängt. Im Ausführungsbeispiel sind die Seitengitter 2, 3 durch zwei mit Abstand zueinander, parallel verlaufende Distanzhalter 83 miteinander verbunden. Die Frontgitter 4, 5 sind im Beispielsfall ebenfalls durch zwei mit Abstand und parallel zueinander liegende Distanzhalter 83 miteinander verbunden. Je nach Ausbildung und/oder Einsatzfall des Gitterkorbes reicht auch jeweils nur ein Distanzhalter 83 aus. Es können aber auch mehr als zwei Distanzhalter für die Seitengitter 2, 3 und die Frontgitter 4, 5 eingesetzt werden.

## Patentansprüche

1. Gitterkorb mit Seitenwänden (2 bis 5) und einem Boden (6), die jeweils aus einem Drahtgitter gebildet sind, und mit wenigstens einer Tragvorrichtung (1), die durch wenigstens ein Tragelement gebildet ist,
**dadurch gekennzeichnet, dass** das Tragelement (19) ein an wenigstens einer der Seitenwände (2 bis 5) befestigter Tragbügel ist.

2. Gitterkorb nach Anspruch 1,
**dadurch gekennzeichnet, daß** der vorteilhaft in die Seitenwand (2 bis 5) eingehängte Tragbügel (19) U-förmig ausgebildet ist.

3. Gitterkorb nach Anspruch 1 oder 2,
**dadurch gekennzeichnet, dass** der Tragbügel (19) an der Seitenwand (2 bis 5) angeschweißt ist.

4. Gitterkorb nach einem der Ansprüche 1 bis 3,
**dadurch gekennzeichnet, daß** an zwei einander gegenüberliegenden Seitenwänden (2 bis 5) jeweils wenigstens ein Tragbügel (19) vorgesehen ist, die vorzugsweise auf gleicher Höhe liegen.

5. Gitterkorb nach einem der Ansprüche 1 bis 4,
**dadurch gekennzeichnet, daß** wenigstens ein Teil der Drahtgitter (8, 9, 15) zumindest eines Teils der Seitenwände (2 bis 5) an ihren Enden zu Haken (10 bis 12, 17) geformt ist, mit denen benachbarte Seitenwände (2 bis 5) und der Boden (6) ineinander gehängt sind.

6. Gitterkorb nach einem der Ansprüche 1 bis 5,
**dadurch gekennzeichnet, daß** zumindest einige Seitenwände (2 bis 5) versteift sind, vorteilhaft zusätzliche Gitterdrähte (14, 18) aufweisen.

7. Gitterkorb nach einem der Ansprüche 1 bis 6,
**dadurch gekennzeichnet, daß** der Boden (6) wenigstens einen Versteifungsteil (26, 29, 34) aufweist.

8. Gitterkorb nach Anspruch 7,
**dadurch gekennzeichnet, daß** der Versteifungsteil (26) durch einen sich vorteilhaft in den Gitterkorb erstreckenden, verformten Abschnitt des Bodens (6) gebildet ist, bei dem vorteilhaft die einen Gitterdrähte (24) U-förmig verformt sind.

9. Gitterkorb nach Anspruch 7,
**dadurch gekennzeichnet, daß** der Versteifungsteil (34) durch zusätzliche Gitterdrähte am Boden (6) gebildet ist.

10. Gitterkorb nach einem der Ansprüche 7 bis 9,
**dadurch gekennzeichnet, daß** sich der Versteifungsteil (26, 34) über die Breite des Bodens (6) erstreckt und vorteilhaft in halber Länge des Bodens (6) vorgesehen ist.

11. Gitterkorb nach einem der Ansprüche 1 bis 5,
**dadurch gekennzeichnet, daß** die Seitenwände (2 bis 5) durch wenigstens einen Distanzhalter (83) verbunden sind.

12. Gitterkorb nach einem der Ansprüche 1 bis 11,
**dadurch gekennzeichnet, daß** die Seitenwände (2 bis 5) und der Boden (6) durch wenigstens einen Distanzhalter verbunden sind.

13. Gitterkorb nach einem der Ansprüche 1 bis 12,
**dadurch gekennzeichnet, daß** die Seitenwände (2 bis 5), der Boden (6) und ein Deckel (7) durch wenigstens einen Distanzhalter (83), verbunden sind.

14. Gitterkorb nach einem der Ansprüche 2 bis 13,
**dadurch gekennzeichnet, daß** der Distanzhalter (83) L-Form hat.

15. Gitterkorb nach einem der Ansprüche 11 bis 14,
**dadurch gekennzeichnet, daß** der Distanzhalter (83) an seinen Enden einen Verschlußteil (84) zum Einhängen aufweist, der vorteilhaft ein V-förmig gebogenes Ende des Distanzhalters (83) ist.

16. Gitterkorb nach Anspruch 15,
**dadurch gekennzeichnet, daß** das freie Ende (85) des Verschlußteiles (84) hakenförmig ausgebildet ist, das vorteilhaft den Distanzhalter (83) in der Schließstellung hintergreift.

17. Gitterkorb nach einem der Ansprüche 11 bis 16,
**dadurch gekennzeichnet, daß** der Distanzhalter (83) mit dem Verschlußteil (84) aus einem Draht geformt ist.

18. Gitterkorb nach einem der Ansprüche 11 bis 16,
**dadurch gekennzeichnet, daß** drei Distanzhalter (83) zur Bildung eines Knotenpunktes (88) im Gitterkorb ineinander gehängt sind.

19. Gitterkorb nach einem der Ansprüche 1 bis 18,
**dadurch gekennzeichnet, daß** auf den Seitenwänden (2 bis 5) ein als Drahtgitter ausgebildeter Deckel (7) befestigt ist, der vorzugsweise über seinen Rand ragende, vorteilhaft durch Gitterdrahtenden gebildete Sicherungsteile (32, 33) aufweist, die zur Befestigung des Deckels (7) am Gitterkorb mit einem Biegewerkzeug (35) plastisch verformbar sind.

20. Gitterkorb nach Anspruch 19,
**dadurch gekennzeichnet, daß** die Sicherungsteile (32, 33) gerade verlaufen.

21. Gitterkorb nach Anspruch 19,
**dadurch gekennzeichnet, daß** die Sicherungsteile (32, 33) abgebogene Enden der Gitterdrähte (30, 31) sind.

## Claims

1. Gabion with side walls (2 to 5), and a bottom (6), each of which are formed from a wire mesh and with at least one carrying device (1), formed by at least one carrying element,
**characterised in that** the carrying element (19) is a carrying bracket, fixed at at least one of the side walls (2 to 5).

2. Gabion according to claim 1,
**characterised in that** the carrying bracket (19) which is advantageously hinged in the side wall (2 to 5) is U-shaped.

3. Gabion according to claim 1 or 2,
**characterised in that** the carrying bracket (19) is welded to the side wall (2 to 5).

4. Gabion according to one of the claims 1 to 3,
**characterised in that** on each of two side walls (2 to 5), juxtaposed to each other, there is provided at least one carrying bracket (19), both of which are preferably placed at the same height.

5. Gabion according to one of the claims 1 to 4,
**characterised in that** at least one part of the wire meshes (8, 9, 15) of at least one part of the side walls (2 to 5) at their end is shaped like a hook (10 to 12, 17), with which neighbouring side walls (2 to 5) and the bottom (6) are hooked in one another.

6. Gabion according to one of the claims 1 to 5,
**characterised in that** at least some side walls (2 to 5) are reinforced and advantageously comprise additional mesh wires (14, 18).

7. Gabion according to one of the claims 1 to 6,
**characterised in that** the bottom (6) comprises at least one stiffening part (26, 29, 34).

8. Gabion according to claim 7,
**characterised in that** the stiffening part (26) is formed by a deformed section of the bottom (6), advantageously extending into the gabion, and wherein the one mesh wires (24) are advantageously deformed in an U-shape.

9. Gabion according to claim 7,
**characterised in that** the stiffening part (34) is formed by additional mesh wires at the bottom (6).

10. Gabion according to claim 7 to 9,
**characterised in that** the stiffening part (26, 34) extends over the width of the bottom (6) and is advantageously provided at halfway of the length of the bottom (6).

11. Gabion according to one of the claims 1 to 5,
**characterised in that** the side walls (2 to 5) are connected by at least one spacer (83).

12. Gabion according to one of the claims 1 to 11,
**characterised in that** the side walls (2 to 5) and the bottom (6) are connected by at least one spacer.

13. Gabion according to one of the claims 1 to 12,
**characterised in that** the side walls (2 to 5), the bottom (6) and the lid are connected by at least one spacer (83).

14. Gabion according to one of the claims 2 to 13,
**characterised in that** the spacer (83) is L-shaped.

15. Gabion according to one of the claims 11 to 14,
**characterised in that** the spacer (83) comprises at its ends a locking element (84) for hooking-in, which, advantageously, is a V-shaped bent end of the spacer (83).

16. Gabion according to claim 15,
**characterised in that** the free end (85) of the locking element (84) is hook-shaped, which advantageously engages the spacer (83) behind the locking position.

17. Gabion according to one of the claims 11 to 16,
**characterised in that** the spacer (83) and the locking element (84) are formed of one wire.

18. Gabion according to one of the claims 11 to 16,
**characterised in that** three spacers (83) are hooked into one another for the creation of a junction point (88) in the gabion.

19. Gabion according to one of the claims 1 to 18,
**characterised in that** on the side walls (2 to 5) a lid (7) in the form of a wire mesh is fixed, which preferably comprising locking elements (32, 33), which project over its edge and are advantageously formed by the ends of mesh wires, which are ductile enough to be shaped by a bending tool (35) for the fixing of the lid (7) to the gabion.

20. Gabion according to claim 19,
**characterised in that** the locking elements (32, 33) are aligned straight.

21. Gabion according to claim 19,
**characterised in that** the locking elements (32, 33) are bent ends of the mesh wires (30, 31).

## Revendications

1. Gabion avec des parois latérales (2 à 5) et un fond (6), formé respectivememt par un treillis métallique et avec au moins un dispositif porteur (1), formé par au moins un élément porteur,
**caractérisé en ce que** l'élément porteur (19) est une etrier de suspension, fixée à au moins une des parois latérales (2 à 5).

2. Gabion selon revendication 1,
**caractérisé en ce que** l'etrier de porteuse (19), avantageusement accrochée dans la paroi latérale (2 à 5) est configurée en forme de U.

3. Gabion selon revendication 1 ou 2,
**caractérisé en ce que** l'étrier de suspension (19) est soudée dans la paroi latérale (2 à 5).

4. Gabion selon une quelconque des revendications 1 à 3,
**caractérisé en ce que** à deux parois latérales opposées (2 à 5) est prévue respectivement au moins un étrier de suspension (19), les anses étant situées préférentiellement à la même hauteur.

5. Gabion selon une quelconque des revendications 1 à 4,
**caractérisé en ce que** au moins une partie des treillis métalliques (8, 9,15) d'au moins une partie des parois latérales (2 à 5) est formée à leurs extrémités par des crochets (10 à 12, 17), avec lesquels des parois latérales (2 à 5) avoisinantes et le fond (6) sont accrochés l'un dans l'autre.

6. Gabion selon une quelconque des revendications 1 à 5,
**caractérisé en ce que** au moins quelques parois latérales (2 à 5) sont rigidifiées, comprenant avantageusement des treillis métalliques (14, 18) supplémentaires.

7. Gabion selon une quelconque des revendications 1 à 6,
**caractérisé en ce que** le fond (6) comprend au moins un élément de renforcement (26, 29, 34).

8. Gabion selon revendication 7,
**caractérisé en ce que** l'élément de renforcement (26) est formé par une section déformée du fond (6), laquelle s'étend avantageusement dans le gabion et dans laquelle les treillis métalliques (24) sont avantageusement déformés en forme de U.

9. Gabion selon revendication 7,
**caractérisé en ce que** l'élément de renforcement (34) est formé par des treillis métalliques supplémentaires dans le fond (6).

10. Gabion selon une quelconque des revendications 7 à 9,
**caractérisé en ce que** l'élément de renforcement (26, 34) s'étend sur la largeur du fond (6) et est prévu avantageusement dans la demie longueur du fond (6).

11. Gabion selon une quelconque des revendications 1 à 5,
**caractérisé en ce que** les parois latérales (2 à 5) sont connectées par au moins un écarteur de distance (83).

12. Gabion selon une quelconque des revendications 1 à 11,
**caractérisé en ce que** les parois latérales (2 à 5) et le fond (6) sont connectés par au moins un écarteur de distance (83).

13. Gabion selon une quelconque des revendications 1 à 12,
**caractérisé en ce que** les parois latérales (2 à 5), le fond (6) et un couvercle (7) sont connectés par au moins un écarteur de distance (83).

14. Gabion selon une des revendications 2 à 13,
**caractérisé en ce que** l'écarteur de distance (83) est en forme de L.

15. Gabion selon une quelconque des revendications 11 à 14,
**caractérisé en ce que** l'écarteur de distance (83) comprend à ses extrémités un obturateur (84) pour accrocher, qui est avantageusement une extrémité courbée en forme de V de l'écarteur de distance (83).

16. Gabion selon revendication 15,
**caractérisé en ce que** l'extrémité libre (85) de l'obturateur (84) est configurée en forme de crochet, s'engagant derrière avantageusement l'écarteur de distance (38) dans la position de fermeture.

17. Gabion selon une des revendications 11 à 16,
**caractérisé en ce que** l'écarteur de distance (83) et l'obturateur (84) sont formés par un fil.

18. Gabion selon une quelconque des revendications 11 à 16,
**caractérisé en ce que** trois écarteurs de distance (83) sont accrochés l'un à l'autre pour former un point de jonction (88) dans le gabion.

19. Gabion selon une quelconque des revendications 1 à 18,
**caractérisé en ce que** sur les parois latérales (2 à 5) est fixé un couvercle (7), en forme de treillis métalliques, comprenant avantageusement des pièces de sécurité (32, 33), se projetant sur son bord, lesquelles peuvent être déformées plastiquement avec un outil de pliage (35) pour la fixation du couvercle (7) au gabion.

20. Gabion selon revendication 19,
**caractérisé en ce que** les pièces de sécurité (32, 33) se déroulent rectilignement.

21. Gabion selon revendication 19,
**caractérisé en ce que** les pièces de sécurité (32, 33) sont des extrémités courbées des treillis (30, 31).
